# EUROPÄISCHE PATENTANMELDUNG

(11) **EP 1 956 158 A2**
(43) Veröffentlichungstag der Anmeldung: **13.08.2008**
(21) Anmeldenummer: 07024885.1
(22) Anmeldetag: 21.12.2007
(51) Int. Cl.: E04F 13/06, E04G 21/30, E06B 1/62

(54) **Anschlussprofil, insbesondere Putzanschlussprofil**

(30) Priorität: 06.02.2007 DE 202007001697 U
(71) Anmelder: VWS-Befestigungstechnik GmbH, 72805 Lichtenstein (DE)
(72) Erfinder: Vollmer, Karl-Helmut, 72805 Lichtenstein (DE)
(74) Vertreter: Kohler Schmid Möbus

(57) **Zusammenfassung**

Anschlussprofil (10), insbesondere Putzanschlussprofil, mit einer Bauteilbefestigungsleiste (12), wobei an dem Anschlussprofil (10) ein eine Fuge zwischen dem Anschlussprofil (10) und einem Bauteil verblendendes Abdeckteil (16) angeordnet ist und wobei das Abdeckteil (16) mit einem an dem Bauteil befestigbaren Bauteilanlageabschnitt (17) verbunden ist.

## Beschreibung

Die Erfindung betrifft ein Anschlussprofil, insbesondere Putzanschlussprofil, mit einer Bauteilbefestigungsleiste, wobei an dem Anschlussprofil ein eine Fuge zwischen dem Anschlussprofil und einem Bauteil verblendendes Abdeckteil angeordnet ist.

Zum Abdecken von Fenster- oder Türöffnungen beim Streichen oder Verputzen verwendet man häufig Kunststofffolien, die beispielsweise mithilfe von Klebebändern am Fenster- oder Türrahmen befestigt werden können. Es ist jedoch auch bekannt, Anschlussprofile zu verwenden, die einerseits am Rahmen (Bauteil) befestigt sind und andererseits Halterungseinrichtungen für die Abdeckfolie aufweisen. Um Druck senkrecht zur Fensterebene bzw. Türebene aufzunehmen, ist es bekannt, die Anschlussprofile mit einem Schaumstoffstreifen zu versehen, der Druck aufnehmen kann.

Nach dem Verputzen verbleibt das Anschlussprofil am Gebäude. In der Regel besteht eine Fuge zwischen dem Anschlussprofil und dem Bauteil, sodass der Schaumstoffstreifen äußeren Witterungseinflüssen ausgesetzt ist. Außerdem ist eine solche Fuge optisch wenig ansprechend. Um den Schaumstoffstreifen vor Witterungseinflüssen zu schützen und den optischen Gesamteindruck zu verbessern, ist es bekannt, an dem Anschlussprofil eine Schutzzunge am Übergang zwischen Putzfläche und Bauteil vorzusehen.

Aus der WO 01/88304 A1 ist beispielsweise eine Profilleiste zum Herstellen eines Übergangs zwischen einem Bauteil, insbesondere einem Rahmenteil, und einer angrenzenden Fläche eines Gebäudes, insbesondere einer oberen Putzschicht eines Mauer- oder Wandabschnitts oder einer Isolierschicht, mit einem Bauteilbefestigungsschenkel und einer Schutzzunge bekannt, wobei die Schutzzunge der einteilig geformten Profilleiste eine weich eingestellte Dichtlippe ist, die die Bewegungsfuge zwischen dem Bauteil und der Profilleiste sichtseitig übergreift. Die Dichtlippe liegt dabei mit einem gewissen Anpressdruck an dem Bauteil an. Dadurch, dass sie lediglich anliegt, kann sich dennoch ein Spalt zwischen Bauteil und Dichtlippe ergeben, sodass der dahinter liegende Schaumstoffstreifen nicht vollständig und dauerhaft, beispielsweise bei Materialermüdung der Dichtlippe, vor Witterungseinflüssen geschützt ist. Insbesondere ist es auch nicht möglich, bei Verschleiß oder Materialermüdung die Dichtlippe auszutauschen, da sie einstückig mit der Profilleiste verbunden ist. Diese ist wiederum unlösbar am Gebäude verankert.

Aufgabe der vorliegenden Erfindung ist es, ein Anschlussprofil weiterzubilden, um die oben geschilderten Nachteile zu überwinden.

Erfindungsgemäß wird diese Aufgabe auf besonders einfache und überraschende Art und Weise durch ein Anschlussprofil der eingangs genannten Art gelöst, wobei das Abdeckteil mit einem an dem Bauteil anliegenden, insbesondere daran befestigbaren, Bauteilanlageabschnitt verbunden ist. Der Bauteilanlageabschnitt stützt sich an dem Bauteil ab und/oder wird an diesem befestigt. Das Abdeckteil ist sowohl mit den Bauteilanlageabschnitt als auch mit der Bauteilbefestigungsleiste verbunden, sodass kein Spalt zwischen Anschlussprofil und Bauteil entsteht, durch den Witterungseinflüsse an einen möglicherweise dahinter liegenden Schaumstoff gelangen können. Wenn sich der Abstand zwischen Bauteil und Anschlussprofil ändert, verformt sich das Abdeckteil. Die Fuge zwischen Anschlussprofil und Bauteil bleibt jedoch abgedichtet.

Bei einer besonders bevorzugten Ausführungsform kann vorgesehen sein, dass das Abdeckteil Bestandteil eines Bewegungsaufnahmeteils ist. Ein Bewegungsaufnahmeteil stellt sicher, dass Abstandsänderungen zwischen dem Bauteil und dem Anschlussprofil aufgrund von Relativbewegungen zwischen dem Anschlussprofil und dem Bauteil, beispielsweise bei Temperaturänderungen, aufgenommen und ausgeglichen werden. Wenn das Abdeckteil Bestandteil des Bewegungsaufnahmeteils ist, muss kein separates Abdeckteil vorgesehen werden.

Besonders bevorzugt ist es, wenn das Bewegungsaufnahmeteil als umfangsmäßig geschlossener Körper ausgebildet ist. Dadurch weist das Bewegungsaufnahmeteil eine gewisse Stabilität auf. Es wird sichergestellt, dass der Bauteilanlageabschnitt tatsächlich in Anlage mit dem Bauteil bleibt und dort insbesondere großflächig anliegt. Ein dem Abdeckteil gegenüberliegender Abschnitt des Bewegungsaufnahmeteils kann beispielsweise im Querschnitt zickzackförmig ausgebildet sein, um Abstandsänderungen in einem relativ großen Abstandsbereich aufnehmen zu können.

Eine besonders gute Abdichtung zwischen Bauteil und Anschlussprofil kann sichergestellt werden, wenn das Bewegungsaufnahmeteil einstückig mit dem Anschlussprofil ausgebildet ist. Außerdem wird dadurch der Herstellungsaufwand reduziert.

Bei einer besonders bevorzugten Ausführungsform kann vorgesehen sein, dass der Bauteilanlageabschnitt schmaler ist als die Bauteilbefestigungsleiste. Dadurch kann in einem ersten Bereich des Anschlussprofils ein erstes Bewegungsaufnahmeteil verwendet werden, welches das Abdeckteil aufweist, und es kann in einem zweiten Bereich des Anschlussprofils ein zweites Bewegungsaufnahmeteil verwendet werden, welches durch das erste Bewegungsaufnahmeteil geschützt ist und möglicherweise andere Dehnungseigenschaften aufweist als das erste Bewegungsaufnahmeteil.

Die Aufgabe wird außerdem gelöst durch ein Anschlussprofil, insbesondere Putzanschlussprofil, mit einer Bauteilbefestigungsleiste, wobei an dem Anschlussprofil ein eine Fuge zwischen dem Anschlussprofil und einem Bauteil verblendendes Abdeckteil angeordnet ist, wobei das Abdeckteil als separates Teil ausgebildet ist und an dem Anschlussprofil angeordnet werden kann. Wenn das Abdeckteil als separates Teil ausgebildet ist, kann es auch von dem Anschlussprofil abgenommen werden, beispielsweise wenn seine Elastizität infolge von Alterung soweit abgenommen hat, dass es Abstandsänderungen zwischen dem Bauteil und dem Anschlussprofil nicht mehr folgen kann und eine vollständige Abdichtung der Bewegungsfuge nicht mehr sichergestellt ist. Auch bei Beschädigungen kann das Abdeckteil ausgetauscht werden. Es ist auch denkbar, das Abdeckteil in unterschiedlichen Farben zu gestalten und durch Austausch der Abdeckteile den optischen Eindruck eines Gebäudes zu verändern.

Vorzugsweise ist an dem Anschlussprofil eine Befestigungsaufnahme, insbesondere ein Schlitz, zur Aufnahme eines Befestigungsabschnitts des Abdeckteils vorgesehen. Die Befestigungsaufnahme ist vorteilhafterweise so ausgestaltet, dass das Abdeckteil ohne Werkzeug befestigt und gelöst werden kann.

Gemäß einer besonders bevorzugten Ausgestaltung ist der Befestigungsabschnitt als von der Befestigungsaufnahme hintergreifbare Verdickung ausgebildet. Die Verdickung kann dabei unterschiedliche Querschnitte aufweisen, beispielsweise kann sie kreisrund oder dreieckförmig ausgebildet sein. Jedenfalls sollte die breiteste Stelle der Verdickung breiter sein als die schmalste Stelle der Befestigungsaufnahme, sodass die Verdickung stets sicher hintergriffen ist.

Ein optisch besonders ansprechender Eindruck entsteht, wenn das Abdeckteil einen orthogonal zur Bauteilbefestigungsleiste ausgerichteten, auf das Bauteil weisenden ersten Abschnitt und einen dazu schräg verlaufenden, von dem Anschlussprofil weg weisenden zweiten Abschnitt umfasst. Alternativ kann das Abdeckteil gebogen ausgeführt sein.

Bei einer Ausführungsform kann das Bewegungsaufnahmeteil Befestigungsmittel, insbesondere einen oder mehrere Klebestreifen, zur Befestigung an einem angrenzenden Bauteil aufweisen.

Bei einer Ausgestaltung der Erfindung kann an der Bauteilbefestigungsleiste ein Schaumstoffklebeband vorgesehen sein. Das Schaumstoffklebeband kann als Bewegungsaufnahmeteil dienen. Das Schaumstoffklebeband kann eine geringere Klebekraft aufweisen als ein Klebeband an einem Bewegungsaufnahmeteil.

An dem Anschlussprofil kann weiterhin ein abtrennbarer Steg mit einer Halterung für eine Abdeckfolie vorgesehen sein. Bei einem derartigen Anschlussprofil, insbesondere Laibungsprofil, kann eine Abdeckfolie besonders einfach befestigt werden. Die Halterung kann als mit einer Schutzfolie abgedeckter Klebestreifen ausgebildet sein. Vorzugsweise ist der Steg abtrennbar an dem Anschlussprofil angeordnet. Nach dem Streichen oder Verputzen kann dadurch die Abdeckfolie zusammen mit dem Befestigungssteg entfernt werden. Vorzugsweise ist der Steg über eine Sollbruchstelle mit dem restlichen Anschlussprofil verbunden.

Das Anschlussprofil kann einen oder mehrere gelochte oder ungelochte Stege aufweisen, an denen ein Gewebe, Gewirke oder Gelege oder dergleichen befestigt sein kann. Die Stege können als Einputz- und/oder Anschlagsteg ausgebildet sein. Sie können mit der Leiste verbunden, insbesondere daran angeformt sein und mit der Leiste einen Profilkörper bilden.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig.1: eine erste Ausführungsform der Erfindung mit zwei Bewegungsaufnahmeteilen, L-förmigem Profilkörper und abgewinkeltem Abdeckteil;
- Fig. 2: eine zweite Ausführungsform der Erfindung mit zwei Bewegungsaufnahmeteilen, U-förmigem Profilkörper und abgewinkeltem Abdeckteil;
- Fig. 3: eine Ausführungsform der Erfindung mit nur einem Bewegungsaufnahmeteil und abgewinkeltem Abdeckteil;
- Fig. 4: eine Ausführungsform der Erfindung mit nur einem Bewegungsaufnahmeteil und abgerundetem Abdeckteil;
- Fig. 5: eine Ausführungsform der Erfindung mit abnehmbarem Abdeckteil;
- Fig. 6: eine alternative Ausführungsform der Erfindung mit abnehmbarem Abdeckteil;
- Fig. 7: eine Ausführungsform eines Abdeckteils.

In der Fig. 1 ist eine erste Ausführungsform eines Anschlussprofils 10 gezeigt. Das Anschlussprofil 10 weist im Ausführungsbeispiel einen im Querschnitt in etwa L-förmigen Profilkörper 11 auf, der eine Bauteilbefestigungsleiste 12 sowie einen Einputzsteg 13 und einen Anschlagsteg 14 umfasst. Der Anschlagsteg 14 kann zur besseren Putzverkrallung gelocht sein. Weiterhin kann an dem Anschlagsteg 14 beispielsweise ein Gewebe befestigt sein. An der Bauteilbefestigungsleiste 12 ist ein erstes Bewegungsaufnahmeteil 15 angeordnet. Es kann daran angeformt oder mit dem Profilkörper koextrudiert sein. Das Bewegungsaufnahmeteil 15 umfasst ein Abdeckteil 16, einen damit verbundenen Bauteilanlageabschnitt 17, der an einem nicht dargestellten Bauteil anliegt, sowie ein zickzackförmiges Teil 18. Das Bewegungsaufnahmeteil 15 ist als umfangsmäßig geschlossener Körper ausgebildet und kann Relativbewegungen zwischen dem Bauteil und dem Anschlussprofil 10 aufnehmen bzw. ausgleichen.

Der Bauteilanlageabschnitt 17 ist schmaler ausgebildet als die Bauteilbefestigungsleiste 12. An der Bauteilbefestigungsleiste 12 ist weiterhin ein zweites Bewegungsaufnahmeteil 19 angeordnet, welches als Schaumstoffklebestreifen ausgebildet sein kann. Das Anschlussprofil 10 wird üblicherweise sowohl über den Schaumstoffklebestreifen als auch Klebestreifen an dem ersten Bewegungsaufnahmeteil 15 an ein Bauteil geklebt. Das als Schaumstoffklebeband ausgebildete zweite Bewegungsaufnahmeteil 19 dient als Montagehilfe, damit das Profil 10 in einer bestimmten Stellung gehalten wird. Das Schaumstoffklebeband kann eine geringere Klebekraft als das Klebeband am ersten Bewegungsaufnahmeteil 15 haben. Bei größeren Bewegungen (Zug) löst sich das Schaumstoffklebeband vom Bauteil.

Das Abdeckteil 16 weist einen ersten orthogonal von der Bauteilbefestigungsleiste 12 abstehenden Abschnitt 16.1 und einen dazu schräg verlaufenden Abschnitt 16.2 auf. Dadurch entsteht eine abgewinkelte Ausführungsform des Abdeckteils 16. Dieses weist somit eine Sollknickstelle 16.3 auf, sodass Abstandsänderungen zwischen der Bauteilbefestigungsleiste 12 und einem an dem Bauteilanlageabschnitt 17 anliegenden Bauteil aufgenommen werden können. Dies bedeutet, das Abdeckteil 16 kann diesen Bewegungen folgen bzw. sich entsprechend verformen.

Weiterhin ist ein Steg 20 vorgesehen, der über eine Sollbruchstelle 21 mit dem Anschlussprofil 10 verbunden ist und einer Halterung 22 aufweist, an der eine Abdeckfolie befestigt werden kann.

Das Anschlussprofil 30 in der Fig. 2 unterscheidet sich von dem Anschlussprofil 10 der Fig. 1 dadurch, dass der Anschlagsteg 14 kürzer ausgebildet ist. Sowohl der Anschlagsteg 14 als auch der Einputzsteg 13 weisen hier eine strukturierte Oberfläche 31, 32 auf. Sie bilden zusammen mit der Bauteilbefestigungsleiste 12 einen U-förmigen Profilkörper.

Hier ist noch einmal deutlich zu erkennen, dass der Abschnitt 16.2 und der Bauteilanlageabschnitt 17 einen spitzen Winkel zueinander bilden. Weiterhin ist zu erkennen, dass in nicht eingebautem Zustand der Bauteilanlageabschnitt 17 weiter unten liegt als die Fläche 33 das zweiten Bewegungsaufnahmeteils 19. Beim Einbau wird zunächst der Bauteilanlageabschnitt 17 in Anlage mit dem Bauteil gebracht. Anschließend wird das erste Bewegungsaufnahmeteil 15 komprimiert, sodass auch die Fläche 33 in Anlage mit dem Bauteil gerät und dort verklebt werden kann. Durch das zickzackförmige Teil 18 ist sichergestellt, dass der Bauteilanlageabschnitt 17 stets in Anlage zu dem Bauteil gehalten wird.

Die Ausführungsform der Fig. 3 eines Anschlussprofils 40 unterscheidet sich von den vorhergehenden Ausführungsbeispielen dadurch, dass nur ein Bewegungsaufnahmeteil 41 vorgesehen ist, dessen Bauteilanlageabschnitt 42 in etwa dieselbe Breite aufweist, wie die Bauteilbefestigungsleiste 12. Auch in diesem Fall ist das Abdeckteil 43 abgewinkelt ausgebildet. Um eine Anlage des Bauteilanlageabschnitts 42 mit dem Bauteil sicherzustellen, ist es vorteilhaft, wenn der Bauteilanlageabschnitt 42 an dem Bauteil befestigt, insbesondere mit diesem verklebt wird. Dazu kann der Bauteilanlageabschnitt 42 einen hier nicht dargestellten Klebestreifen aufweisen.

Bei der Ausführungsform eines Anschlussprofils 50 gemäß der Fig. 4 ist das Abdeckteil 51 gebogen ausgeführt, sodass es in diesem Fall keine Sollknickstelle aufweist. Das Abdeckteil 51 ist elastisch verformbar, sodass es Abstandsänderungen und Relativbewegungen zwischen dem Anschlussprofil 50 und einem nicht dargestellten Bauteil folgen kann. Die gebogene Form des Abdeckteils verblendet eine Bewegungsfuge optisch ansprechend.

Das Anschlussprofil 60, das in der Fig. 5 gezeigt ist, weist einen Profilkörper 61 auf, der eine Befestigungsaufnahme 62, die als Schlitz ausgebildet ist, aufweist. In diesen Schlitz ist ein Befestigungsabschnitt 63 des Abdeckteils 64 einschiebbar und dort befestigbar. Das Abdeckteil 64 kann von dem Anschlussprofil 16 auch entnommen werden. Es weist wiederum einen orthogonal zur Bauteilbefestigungsleiste 12 ausgerichteten ersten Abschnitt 64.1 und einen dazu abgewinkelten Abschnitt 64.2 auf, sodass auch dieses Abdeckteil 64 eine Knickstelle 65 aufweist.

Der Profilkörper 61 weist weiterhin noch eine Abzugshilfe 66 und als Bewegungsaufnahmeteil einen Schaumstoffstreifen 67 (Schaumstoffklebeband) auf.

Bei dem Ausführungsbeispiel eines Anschlussprofils 70 gemäß der Fig. 6 weist das Abdeckteil 71 einen als Verdickung ausgebildeten Befestigungsabschnitt 72 auf, der in der Befestigungsaufnahme 73 gehalten ist, insbesondere von dieser hintergriffen ist. Die Befestigungsaufnahme 73 ist somit auf die Kontur des Befestigungsabschnitts 72 angepasst. An der Bauteilbefestigungsleiste 12 ist ein Schaumstoffstreifen 74 als Bewegungsaufnahmeteil vorgesehen.

In der Fig. 7 ist eine weitere Ausführungsform eines Abdeckteils 75 gezeigt, bei dem der Befestigungsabschnitt 76 im Querschnitt dreieckförmig ausgebildet ist. Dadurch kann eine besonders gute Verankerung erfolgen.

## Patentansprüche

1. Anschlussprofil (10, 30, 40, 50, 60, 70), insbesondere Putzanschlussprofil, mit einer Bauteilbefestigungsleiste (12), wobei an dem Anschlussprofil (10, 30, 40, 50, 60, 70) ein eine Fuge zwischen dem Anschlussprofil (10, 30, 40, 50, 60, 70) und einem Bauteil verblendendes Abdeckteil (16, 43, 51, 64, 71, 75) angeordnet ist, **dadurch gekennzeichnet, dass** das Abdeckteil (16, 43, 51) mit einem an dem Bauteil befestigbaren Bauteilanlageabschnitt (17, 42) verbunden ist.

2. Anschlussprofil nach Anspruch 1, **dadurch gekennzeichnet, dass** das Abdeckteil (16, 43, 51) Bestandteil eines Bewegungsaufnahmeteils (15, 41) ist.

3. Anschlussprofil nach Anspruch 2, **dadurch gekennzeichnet, dass** das Bewegungsaufnahmeteil (15, 41) als umfangsmäßig geschlossener Körper ausgebildet ist.

4. Anschlussprofil nach einem der vorhergehenden Ansprüche 2 oder 3, **dadurch gekennzeichnet, dass** das Bewegungsaufnahmeteil (15, 41) einstückig mit dem Anschlussprofil (10, 30, 40, 50) ausgebildet ist.

5. Anschlussprofil nach einem der vorhergehenden Ansprüche, **dadurch gekennzeichnet, dass** der Bauteilanlageabschnitt (17) schmaler ist als die Bauteilbefestigungsleiste (12).

6. Anschlussprofil nach dem Oberbegriff von Anspruch 1, **dadurch gekennzeichnet, dass** das Abdeckteil (64, 71, 75) als separates Teil ausgebildet ist und an dem Anschlussprofil (60, 70) angeordnet werden kann.

7. Anschlussprofil nach Anspruch 6, **dadurch gekennzeichnet, dass** an dem Anschlussprofil (60, 70) eine Befestigungsaufnahme (62, 73), insbesondere ein Schlitz, zur Aufnahme eines Befestigungsabschnitts (63, 72, 76) des Abdeckteils (64, 71, 75) vorgesehen ist.

8. Anschlussprofil nach Anspruch 7, **dadurch gekennzeichnet, dass** der Befestigungsabschnitt (72, 76) als von der Befestigungsaufnahme (72) hintergreifbare Verdickung ausgebildet ist.

9. Anschlussprofil nach einem der vorhergehenden Ansprüche, **dadurch gekennzeichnet, dass** das Abdeckteil (16, 43, 64, 71, 75) einen orthogonal zur Bauteilbefestigungsleiste (12) ausgerichteten, auf das Bauteil weisenden ersten Abschnitt (16.1, 64.1) und einen dazu schräg verlaufenden, von dem Anschlussprofil (10, 30, 40, 60, 70) weg weisenden zweiten Abschnitt (16.2, 64.2) umfasst.

10. Anschlussprofil nach einem der vorhergehenden Ansprüche, **dadurch gekennzeichnet, dass** das Bewegungsaufnahmeteil (15, 41) Befestigungsmittel, insbesondere einen oder mehrere Klebestreifen, zur Befestigung an einem angrenzenden Bauteil aufweist.

11. Anschlussprofil nach einem der vorhergehenden Ansprüche, **dadurch gekennzeichnet, dass** an der Bauteilbefestigungsleiste (12) ein Schaumstoffklebeband vorgesehen ist.

12. Anschlussprofil nach Anspruch 11, **dadurch gekennzeichnet, dass** das Schaumstoffklebeband eine geringere Klebekraft aufweist als ein Klebeband an einem Bewegungsaufnahmeteil.

13. Anschlussprofil nach einem der vorhergehenden Ansprüche, **dadurch gekennzeichnet, dass** an dem Anschlussprofil (10, 30, 40, 50, 60, 70) ein abtrennbarer Steg (20) mit einer Halterung (22) für eine Abdeckfolie vorgesehen ist.

14. Anschlussprofil nach Anspruch 13, **dadurch gekennzeichnet, dass** die Halterung (22) als mit einer Schutzfolie abgedeckter Klebestreifen ausgebildet ist.

15. Anschlussprofil nach einem der vorhergehenden Ansprüche, **dadurch gekennzeichnet, dass** ein oder mehrere gelochte oder ungelochte Stege (14) vorgesehen sind.

16. Anschlussprofil nach Anspruch 15, **dadurch gekennzeichnet, dass** an dem oder den Stegen (14) Gewebe, Gelege oder Gewirke oder dergleichen befestigt sind.
